# EUROPÄISCHE PATENTSCHRIFT

(11) **EP 4 180 561 B1**
(45) Veröffentlichungstag und Bekanntmachung des Hinweises auf die Patenterteilung: **27.08.2025**
(21) Anmeldenummer: 22201072.0
(22) Anmeldetag: 12.10.2022
(51) Int. Cl.: D06F 33/32, D06F 34/18, D06F 39/14, D06F 103/02, D06F 103/24, D06F 103/46, D06F 105/48

(54) **VERFAHREN ZUM BESTIMMEN EINER MECHANISCHEN EINWIRKUNG AUF WÄSCHESTÜCKE UND WÄSCHEPFLEGEMASCHINE ZU DESSEN DURCHFÜHRUNG**
METHOD FOR DETERMINING A MECHANICAL EFFECT ON PIECES OF LAUNDRY AND LAUNDRY CARE MACHINE FOR CARRYING OUT THE METHOD
PROCÉDÉ DE DÉTERMINATION D'UNE ACTION MÉCANIQUE SUR DES PIÈCES DE LINGE ET MACHINE DE SOIN DU LINGE POUR SA MISE EN OEUVRE

(30) Priorität: 10.11.2021 DE 102021212649
(43) Veröffentlichungstag der Anmeldung: 17.05.2023
(73) Patentinhaber: BSH Hausgeräte GmbH, 81739 München (DE)
(72) Erfinder: Deckert, Patrick, 14943 Luckenwalde (DE); Skrippek, Jörg, 14641 Wustermark (DE)

(56) Entgegenhaltungen:
- WO-A1-2021/025196
- KR-A- 20210 096 347
- US-A1- 2012 118 022
- US-A1- 2019 390 392
- US-A1- 2021 207 304

## Beschreibung

Die Erfindung betrifft ein Verfahren zum Bestimmen einer mechanischen Einwirkung auf Wäschestücke bei deren pflegender Behandlung in einer Wäschepflegemaschine.

Die Erfindung betrifft außerdem eine Wäschepflegemaschine zur Durchführung eines solchen Verfahrens.

Das Dokument US 2012/0118022 A1 offenbart ein Verfahren der eingangs definierten Gattung und eine Wäschepflegemaschine, in der ein solches Verfahren durchführbar ist.

Die Effektivität eines Waschprozesses für Wäschestücke bemisst sich grundsätzlich an vier Parametern, die Beiträge von Chemie, Mechanik, Temperatur und Zeit betreffen und üblicherweise in einem Kreisdiagramm, dem sognannten Sinnerschen Kreis, dargestellt werden. Von diesen vier Parametern ist der Parameter betreffend die Mechanik in einer gewöhnlichen Wäschepflegemaschine am schwierigsten quantitativ erfassbar. Speziell in einer Wäschepflegemaschine mit einer um eine im Wesentlichen horizontale Achse drehbaren zylindrischen Trommel, die die zu pflegenden Wäschestücke aufnimmt, ist die Mechanik bestimmt durch das Hochheben, Rollen und Fallenlassen der Wäschestücke durch Mitnehmer, die auf den Innenseiten des zylindrischen Mantels der Trommel angebracht sind. Um den Beitrag solcher Mechanik zu einem Waschprozess bestimmen zu können, muss somit ein Verfahren zum Bestimmen einer mechanischen Einwirkung auf Wäschestücke bei deren pflegender Behandlung in einer Wäschepflegemaschine bereitgestellt werden.

Das Dokument US 2012/0118022 A1 offenbart eine Wäschepflegemaschine, bei der ein für die Rotationsgeschwindigkeit der zugehörigen Trommel signifikanter Parameter und aus diesem Parameter eine Beladung der Trommel mit Wäsche bestimmt werden. Dieser Parameter kann durch Auswertung eines entsprechenden Videobildes bestimmt werden.

Das Dokument DE 10 2020 202 341 A1 offenbart eine Wäschepflegemaschine, deren Trommel von einem elektrischen Motor drehbar ist, wobei dem Motor ein Leistungssensor zur Messung einer von dem Motor aufgenommenen elektrischen Leistung zugeordnet ist. Mit dem Leistungssensor kann zumindest ein elektrischer Leistungsparameter erfasst werden, aus welchem sodann ein Bewegungsverhalten der Wäschestücke in der Trommel bestimmt werden kann. Eine Drehgeschwindigkeit der Trommel kann in Abhängigkeit von dem zumindest einen Leistungsparameter gesteuert werden.

Das Dokument WO 2009/112222 A1 offenbart eine Wäschepflegemaschine, in welcher ein Signal, das eine Wechselwirkung zwischen der Wäsche und der Trommel, worin sich die Wäsche zur Pflege befindet, beschreibt, erfasst und ausgewertet. Dieses Signal wird insbesondere von einem Beschleunigungssensor, der am Laugenbehälter der Wäschepflegemaschine angebracht ist, erfasst. Der Beschleunigungssensor soll dabei ein Signal liefern, aus welchem das Fallen eines Wäschestücks, welches beim Drehen der Trommel von einem in der Trommel befindlichen Mitnehmer hochgefördert wurde, rekonstruierbar ist. Grundsätzlich soll auch eine Kamera zum Erfassen eines solchen Signals geeignet sein, wobei das genannte Dokument keinerlei diesbezügliche Einzelheit offenbart. Eine Steuerung einer Drehgeschwindigkeit der Trommel in Abhängigkeit von dem Signal ist beschrieben.

Jedes der Dokumente CN 110699912 A und WO 2020/215777 A1 offenbart eine Wäschepflegemaschine, in welcher eine Kamera zur Bestimmung der Bewegung von Wäschestücken vorgesehen ist. Gemäß dem erstgenannten Dokument umfasst die Wäschepflegemaschine auch eine arretierbare Aufhängung für den Laugenbehälter, um die Bewegung der Wäschestücke unabhängig von betriebsbedingten Schwingungen des Laugenbehälters bestimmen zu können. Gemäß dem zweitgenannten Dokument wird mittels der Kamera eine Bewegung des Schwerpunkts der Gesamtheit der zu behandelnden Wäschestücke bestimmt.

Das Dokument EP 2 217 752 B1 offenbart eine Wäschepflegemaschine, in welcher eine Messung von Schwingbewegungen des Laugenbehälters während der Pflege von Wäschestücken erfolgt. Eine Drehgeschwindigkeit der Trommel mit den Wäschestücken wird derart angepasst, dass die Schwingbewegungen maximiert werden. Die Messung der Schwingbewegungen erfolgt insbesondere durch Bestimmung und Auswertung der Leistung, die der die Trommel antreibende Motor abhängig von diesen Schwingbewegungen aufnimmt.

Das Dokument EP 2 199 449 B1 offenbart eine Wäschepflegemaschine, in welcher eine Messung eines Drucks einer zum Behandeln von Wäschestücken dienenden Lauge in dem Laugenbehälter der Wäschepflegemaschine vorgesehen ist. Es wird insbesondere ein zeitlicher Verlauf des Drucks bestimmt und mit einem vorgegebenen typischen Verlauf verglichen. Anhand von Abweichungen des bestimmten zeitlichen Verlaufs von dem typischen Verlauf wird eine Zeitdauer bestimmt, für welche die Behandlung der Wäschestücke fortzusetzen ist.

Jedes der Dokumente KR 2021 0096347 A und US 2019 390392 A1 offenbart eine Waschmaschine, welche im Verfahren zur Wäschemengenbestimmung, zusätzlich zum Drehmoment- bzw. Motorstromsensor, Videoaufnahmen des Wäschebehandlungsraums heranzieht.

Die bekannten Verfahren zum Bestimmen einer mechanischen Einwirkung auf Wäschestücke bei deren pflegender Behandlung in einer Wäschepflegemaschine bestimmen nur von der eigentlichen mechanischen Einwirkung abgeleitete Signale, die diese Einwirkung nur unvollkommen und summarisch, insbesondere als Mittelwert gemittelt über alle vorhandenen Wäschestücke, beschreiben. Dies ist beispielsweise der Fall für ein Signal, dass einen Leistungsparameter des die Trommel antreibenden Motors angibt, und auch für ein Signal entsprechend der Variation des Schwerpunkts der Gesamtheit der Wäschestücke während eines Pflegeprozesses.

Die summarische Effektivität eines Waschprozesses kann bestimmt werden, indem gemäß entsprechender Norm vorgegebene Wäschestücke, auf die vorgegebene Verschmutzungen gezielt aufgetragen wurden, mit dem Prozess behandelt und nach der Behandlung ausgewertet werden. Durch gezielte Variation einzelner Parameter des Prozesses kann der Einfluss dieser Parameter auf die Effektivität des Prozesses abgeschätzt werden, jedoch ist ein solches Verfahren aufwändig und in Ansehung der unvermeidlichen Streuung von Messergebnissen bei der Auswertung behandelter Wäschestücke ungenau.

Es besteht daher ein Bedarf an einem gattungsgemäßen Verfahren und einer entsprechenden Wäschepflegemaschine, bei dem und bei der das Bestimmen einer mechanischen Einwirkung auf Wäschestücke bei deren pflegender Behandlung genauer und mit Berücksichtigung der Bewegungen individueller Wäschestücke erfolgen kann, und es ist eine Aufgabe der Erfindung, ein solches Verfahren und eine solche Wäschepflegemaschine anzugeben.

Zur Lösung dieser Aufgabe wird gemäß der Erfindung ein Verfahren mit eingangs und im Oberbegriff des entsprechenden unabhängigen Patentanspruchs aufgeführten Gattungsmerkmalen angegeben, welches zusätzlich die Merkmale des kennzeichnenden Teils dieses unabhängigen Patentanspruchs aufweist.

Zur Lösung dieser Aufgabe wird auch eine Wäschepflegemaschine zur Durchführung des erfindungsgemäßen Verfahrens gemäß entsprechendem unabhängigem Patentanspruch angegeben.

Bevorzugte Ausgestaltungen der Erfindung sind in den abhängigen Patentansprüchen sowie in nachfolgender Beschreibung aufgeführt und können auch in Kombinationen untereinander angewendet werden, soweit im Rahmen des durch die Patentansprüche definierten Schutzumfangs. Bevorzugten Ausgestaltungen des erfindungsgemäßen Verfahrens entsprechen bevorzugte Ausgestaltungen der erfindungsgemäßen Wäschepflegemaschine und umgekehrt, und dies auch dann, wenn dies hierin nicht explizit ausgeführt ist.

Zur Lösung der Aufgabe wird gemäß der Erfindung dementsprechend angegeben ein Verfahren zum Bestimmen einer mechanischen Einwirkung auf Wäschestücke bei deren pflegender Behandlung in einer Wäschepflegemaschine, welche eine darin angeordnete und mittels eines Motors um eine im Wesentlichen horizontale Drehachse gedrehte Trommel mit einem Innenraum aufweist, in welchem die Wäschestücke aufgenommen sind, wobei die Trommel einen etwa zylindrischen Mantel aufweist, auf welchem zumindest ein Mitnehmer zum Mitnehmen der Wäschestücke beim Drehen der Trommel angeordnet ist, und bei welchem Verfahren ein Leistungswert des Motors erfasst wird, welcher zum Bestimmen der mechanischen Einwirkung auf die Wäschestücke ausgewertet wird. Zusätzlich wird ein Videobild der sich im Innenraum bewegenden Wäschestücke erfasst und werden aus dem Videobild Daten der Bewegungen der Wäschestücke ermittelt und zum Bestimmen der mechanischen Einwirkung auf die Wäschestücke ausgewertet. Das Aufnehmen des Leistungswerts und das Aufnehmen des Videobildes erfolgt jeweils über einen Zeitraum, welcher mehreren vollständigen Drehungen der Trommel entspricht, und über den Zeitraum werden zueinander synchrone Reihen von Einzelwerten des Leistungswerts und Teilbildern des Videobildes erfasst und bei dem synchrone Einzelwerte und Teilbilder untereinander korreliert, wobei Beiträge jedes Wäschestücks zu den Einzelwerten abgeschätzt werden.

Zur Lösung der Aufgabe wird gemäß der Erfindung dementsprechend ebenfalls angegeben eine Wäschepflegemaschine, die zum Durchführen des erfindungsgemäßen Verfahrens eingerichtet ist.

Erfindungsgemäß ist somit eine präzise Erfassung der Bewegung der Wäschestücke möglich, wobei im Wesentlichen jedes einzelne Wäschestück betrachtet und die mechanische Einwirkung auf dieses Wäschestück bestimmt werden kann. Damit ist es ebenfalls möglich, einen vorgegebenen Wäschepflegeprozess hinsichtlich der damit verbundenen mechanischen Einwirkung auf die gepflegt werdenden Wäschestücke auszuwerten. Damit ist es weiterhin möglich, einen vorgegebenen Wäschepflegeprozess zu optimieren, insbesondere durch Einführung fest bestimmter Änderungen oder durch Steuerung in Abhängigkeit von der während des Prozesses laufend bestimmten mechanischen Einwirkung. Eine Optimierung kann dabei nach verschiedenen Kriterien erfolgen. Eine erste Möglichkeit besteht darin, die mechanische Einwirkung während des Prozesses zu maximieren, um andere Prozessparameter wie Temperatur, Chemie und Zeit entsprechend reduzieren zu können. Eine zweite Möglichkeit besteht darin, einen Waschprozess für empfindliche Textilien wie Woll- und Seidenstoffe hinsichtlich der mechanischen Einwirkung zu überwachen und die mechanische Einwirkung minimal zu halten. Darüber hinaus kann die Bestimmung der mechanischen Einwirkung auch die Ermittlung der Menge, Masse und Art der in einem Wäschepflegeprozess vorliegenden Wäschestücke unterstützen.

Der Leistungswert kann einen die zur Bewegung der Trommel zugeführte Leistung beschreibenden Wert oder mehrere solcher Werte umfassen. Insbesondere werden die Motordrehzahl des Motors als Maß für die Rotationsgeschwindigkeit der Trommel und der Motorstrom als Maß für das auf die Trommel einwirkende Drehmoment gemeinsam bestimmt und ausgewertet. Aus diesen beiden Werten lässt sich die vom Motors abgegebene Leistung durch Multiplikation bestimmen. Der Begriff "Leistungswert" umfasst somit vorliegend sowohl skalare als auch vektorielle Werte. Ferner umfasst der Begriff "Leistungswert" auch andere physikalische Werte oder abgeleitete Werte, die mit dem vorgenannten Leistungswert eindeutig korrelieren. Beispielsweise könnte anstelle des Motorstroms auch das Drehmoment, der Schlupf, die vom Motor induzierte Spannung erfasst und als "Leistungswert" ausgewertet werden.

Ein besonderer Vorteil der Erfindung liegt darin, dass die mechanische Einwirkung auf ein Wäschestück während der Behandlung in einem Wäschepflegeprozess unmittelbar und sofort bestimmbar ist. Dadurch kann die mechanische Einwirkung und ihr Einfluss auf die Effektivität des Wäschepflegeprozesses für sich allein und relativ genau bestimmt werden.

Grundsätzlich kann die Erfindung an einer Wäschepflegemaschine beliebigen Typs angewendet werden, zumal der zur Anwendung der Erfindung notwendige Aufwand recht gering ist. Neben der konventionellen Waschmaschine kommen somit auch der Wäschetrockner und der Waschtrockner in Betracht. Dabei kommt es nicht unbedingt darauf an, wie die Drehachse der Trommel bestimmungsgemäß im Raum orientiert ist. Die Drehachse kann horizontal ausgerichtet sein wie nachfolgend im Detail beschrieben, sie kann aber auch in einem - insbesondere spitzen - Winkel zur Horizontalen orientiert sein, nicht zuletzt, um einer Benutzerperson einen leichteren Zugang zum Innenraum der Trommel zu ermöglichen.

In einer bevorzugten Ausführungsform der Erfindung erfolgt die Bestimmung der mechanischen Einwirkung, während die Trommel von dem Motor mit einer im Wesentlichen konstanten Rotationsgeschwindigkeit gedreht wird. Mit weiterem Vorzug ist dabei die Rotationsgeschwindigkeit zum Waschen der Wäschestücke bestimmt. Mit zusätzlichem Vorzug umfassen die Daten der Bewegungen der Wäschestücke Orte, Bewegungsrichtungen und Beschleunigungen der Wäschestücke. Durch entsprechende Vorgaben läuft der Prozess zum Behandeln der Wäschestücke weitgehend stationär ab und kann, wenn er nicht schon ein bestimmungsgemäßer Waschprozess oder die Vorstufe eines solchen in Entwicklung befindlichen Waschprozesses ist, einen solchen Waschprozess jedenfalls modellieren. Auch ist es sinnvoll, Daten der Bewegungen der Wäschestücke möglichst vollständig zu erfassen, wofür die Erfindung beste Voraussetzungen liefert.

In noch einer bevorzugten Ausführungsform der Erfindung entspricht der Zeitraum für das Aufnehmen des Leistungswerts und des Videobildes etwa drei vollständigen Drehungen der Trommel, wobei die Trommel mit im Wesentlichen konstanter Rotationsgeschwindigkeit gedreht wird.

In einer weiteren bevorzugten Ausführungsform der Erfindung wird zum Bestimmen der mechanischen Einwirkung für jedes Wäschestück die Bewegung in eine der Klassen "rollend", "rollend-fallend", "fallend", "fallend-anliegend", "anliegend" und "undefiniert" klassifiziert, wobei das Wäschestück in den Klassen "rollend" und "rollend-fallend" bei seiner Bewegung ganz oder teilweise über den Mantel abrollt, in den Klassen "rollend-fallend" und "fallend" teilweise oder ganz von dem Mantel nach Transport nach oben abfällt und in den Klassen "fallend-anliegend" und "anliegend" teilweise oder ganz an dem Mantel anliegt und in der Klasse "undefiniert" keiner der anderen Klassen zuordenbar ist. Damit läuft der Prozess zum Behandeln der Wäschestücke über einen für die notwendigen Messungen zweckmäßigen und sinnvollen Zeitraum stationär ab und gewährt für die Erfassung der Daten der Bewegung der Wäschestücke sinnvoll und zweckmäßig Zeit, wobei sogar eine Mittelung der Daten zur Verbesserung der Genauigkeit und Aussagekraft der Auswertung möglich ist. Auch können die Abläufe der Bewegungen der Wäschestücke durch Korrelierung der synchronen Einzelwerte und Teilbilder untereinander relativ genau bestimmt und ausgewertet werden. Die Klassifizierung der der mechanischen Einwirkung auf die Wäschestücke bietet eine einfache und zweckmäßige Möglichkeit zur Beschreibung und Bewertung ihrer Bewegungen, sowie zur weiteren Auswertung der Daten zum Bestimmen der mechanischen Einwirkung.

In einer anderen bevorzugten Ausführungsform der Erfindung erfolgt das Bestimmen der mechanischen Einwirkung mittels eines Machine-Learning-Prozesses, wobei der Machine-Learning-Prozess mittels einer Support-Vector-Machine, Logistischer Regression, Entscheidungsbäumen oder eines trainierten neuronalen Netzes abläuft.

In einer weiteren bevorzugten Ausführungsform der Erfindung wird die Bestimmung der mechanischen Einwirkung bei einem Wäschebehandlungsprozess eingesetzt, wobei die Rotationsgeschwindigkeit der Trommel zumindest zeitweise in Abhängigkeit von der mechanischen Einwirkung auf die Wäschestücke gesteuert wird. Mit weiterem Vorzug wird die Rotationsgeschwindigkeit derart gesteuert, dass die mechanische Einwirkung mit einem vorgegebenen Zielwert übereinstimmt. Auf diese Weise kann die Wäschebehandlungsprozess je nach Beladung der Trommel mit Wäschestücken und in Abhängigkeit von weiteren Vorgaben, beispielsweise eines Verschmutzungsgrades der Wäschestücke oder Beschränkungen der mechanischen Einwirkung aufgrund der Zusammensetzung der Wäschestücke, wie sie eine Benutzerperson angeben mag, gesteuert und eventuell optimiert werden.

Gemäß der Erfindung umfasst die entsprechende Wäschepflegemaschine einen Laugenbehälter zum Aufnehmen einer Prozessflüssigkeit, wobei die Trommel in dem Laugenbehälter angeordnet ist und der Mantel mit dem Laugenbehälter einen Spalt bildet, eine Einlassanordnung zum Einlassen der Prozessflüssigkeit in den Laugenbehälter, eine Auslassanordnung zum Auslassen der Prozessflüssigkeit aus dem Laugenbehälter, einen dem Motor zugeordneten Leistungssensor zum Aufnehmen des Leistungswerts, einen in den Innenraum gerichteten Videobildsensor zum Aufnehmen des Videobildes sowie eine Steuereinrichtung, welcher der Leistungswert und das Videobild zuführbar sind und welche eingerichtet ist, um die mechanische Einwirkung aus dem Leistungswert und dem Videobild zu bestimmen, wobei das Aufnehmen des Leistungswerts und das Aufnehmen des Videobildes jeweils über einen Zeitraum erfolgt, welcher mehreren vollständigen Drehungen der Trommel entspricht, und über den Zeitraum zueinander synchrone Reihen von Einzelwerten des Leistungswerts und Teilbildern des Videobildes erfasst werden und bei dem synchrone Einzelwerte und Teilbilder untereinander korreliert werden, wobei Beiträge jedes Wäschestücks zu den Einzelwerten abgeschätzt werden. Eine solche Wäschepflegemaschine ist für die Durchführung des Verfahrens gemäß der Erfindung besonders geeignet.

In noch einer bevorzugten Ausführungsform der Erfindung ist der Laugenbehälter über eine bewegliche Manschette mit dem Gehäuse verbunden und durch eine Tür verschließbar, wobei der Videobildsensor in der Tür angeordnet ist. So kann der Videobildsensor, insbesondere eine Videokamera, den Innenraum der Trommel besonders gut im Sichtfeld haben, so dass ein Videobild erzeugt werden kann, dass für die Auswertung im Rahmen der Erfindung besonders günstig ist.

In noch einer anderen bevorzugten Ausführungsform der Erfindung ist der Motor ein elektrischer Motor und ist der Leistungssensor bestimmt zur Messung einer von dem Motor aufge-nommenen elektrischen Leistung. In einer solchen Ausführungsform ist die Erzeugung des notwendigen Messsignals besonders einfach zu bewerkstelligen.

In noch einer weiteren bevorzugten Ausführungsform der Erfindung ist die entsprechende Wäschepflegemaschine eingerichtet zum Waschen und Entfeuchten der Wäschestücke. Mit weiterem Vorzug ist sie eine Waschmaschine.

Erfindungsgemäß ist die mechanische Einwirkung auf ein Wäschestück während der Behandlung in einem Wäschepflegeprozess unmittelbar und sofort bestimmbar. Dadurch kann die mechanische Einwirkung und ihr Einfluss auf die Effektivität des Wäschepflegeprozesses für sich allein und relativ genau bestimmt und gegebenenfalls in Abhängigkeit von der Drehzahl der Trommel, der Leistungsaufnahme des diese antreibenden Motors und anderen Prozessparametern ausgewertet werden. Damit ist einerseits eine Möglichkeit zur Messung dieser mechanischen Einwirkung geschaffen, die bei der Entwicklung oder Analyse eines Waschprozesses hilfreich sein kann. Im Rahmen eines entsprechend gesteuerten Wäschepflegeprozesses kann die Drehung der Trommel so gesteuert werden, dass eine optimierte mechanische Einwirkung erfolgt, wobei diese optimierte mechanische Einwirkung in Abhängigkeit von den Anforderungen des jeweiligen Einzelfalls insbesondere maximiert oder minimiert werden kann. Eine Maximierung mag wünschenswert sein in einem auf kurze Zeitdauer oder insgesamt hohe pflegende Einwirkung ausgelegten Wäschebehandlungsprozess, zum Beispiel einem Schnellwaschprozess oder einem Waschprozess zur Behandlung stark verschmutzter Wäsche. Eine Minimierung mag wünschenswert sein für einen Wäschebehandlungsprozess für schonbedürftige Wäsche wie Wäsche aus Wollstoff, insbesondere gestricktem Wollstoff, oder Seidenstoff.

Ausführungsbeispiele der Erfindung sind nachfolgend anhand der beigefügten Zeichnung näher erläutert. Es zeigen:
- Fig. 1: eine schematisierte frontale Ansicht eines vertikalen Schnitts einer Wäschepflegemaschine;
- Fig. 2: eine schematisierte seitliche Ansicht eines vertikalen Schnitts eines oberen Teils einer Wäschepflegemaschine;
- Fig. 3: eine Darstellung des Klassifizierungsprozesses für die Bewegungen der Wäschestücke;
- Fig. 4: ein beispielhaftes Ergebnis einer Verarbeitung der Signale, und
- Fig. 5: ein Signal eines Motorstroms.

Figur 1 zeigt eine schematisierte Ausführungsform der erfindungsgemäßen Wäschepflegemaschine 1 mit einem Gehäuse 2 und darin angeordnet einen Laugenbehälter 3 zum Aufnehmen einer Prozessflüssigkeit, insbesondere Wasch- und Spüllauge für Textilien, teilweise aufgeschnitten in Frontalansicht. Die Wäschepflegemaschine 1 ist ausgebildet als Waschmaschine 1. In dem Laugenbehälter 3 ist eine um eine Drehachse 5 drehbare Trommel 4 angeordnet. Die Drehachse 5 erscheint in Figur 1 als X, umgeben von einem gebogenen Pfeil als Symbol der Rotation.

Die Trommel 4 hat einen Innenraum 6 zum Aufnehmen von mit der Prozessflüssigkeit zu behandelnden Wäschestücken 12 (in Figur 1 nicht erkennbar) und weist zudem einen etwa zylindrischen perforierten Mantel 7 auf, welcher mit dem Laugenbehälter 3 einen Spalt 10 bildet. Der Mantel 7 ist in Figur 1 nicht explizit bezeichnet, aber erkennbar als gestrichelte Linie.

Eine Einlassanordnung 20, 21, 22, 23 dient zum Einlassen der Prozessflüssigkeit in den Laugenbehälter 3, und eine Auslassanordnung 24, 25, 26 dient zum Auslassen der Prozessflüssigkeit aus dem Laugenbehälter 3. Von der Einlassanordnung 20, 21, 22, 23 zeigt Figur 1 schematisiert eine Einspülschale 20, in welche ein Benutzer Waschmittel und Waschhilfsmittel einfüllen kann und in der Waschmittel und Waschhilfsmittel mit Frischwasser gemischt werden, um sodann zum Laugenbehälter 3 geführt zu werden. Letzteres geschieht durch einen Einlass-Siphon 21, welcher eine Sperre zum Trennen des Luftraums im Laugenbehälter 3 von der Umgebung bewirkt. Damit kann keine feuchte Luft aus dem Laugenbehälter 3 in die Umgebung entweichen. Der Einlass-Siphon 21 führt zu einem ersten Einlass 22 im rückwärtigen Bereich des Laugenbehälters 3.

Von der Auslassanordnung 24, 25, 26 zeigt Figur 1 einen an den Laugenbehälter 3 direkt angeformten Auslass 24, welcher sich in einem mittigen Bereich des Laugenbehälters 3 befindet, eine Pumpe 25 zum Abführen von Prozessflüssigkeit aus dem Laugenbehälter 3 und einen Auslass-Siphon 26, über den die von der Pumpe 25 geförderte Prozessflüssigkeit aus der Wäschepflegemaschine 1 hinausgelangt.

Der Laugenbehälter 3 ist über der Übersicht halber nicht dargestellte Federn und Stoßdämpfer schwingend im Gehäuse 2 aufgehängt, damit Unwuchten, die sich insbesondere beim schnellen Rotieren der Trommel 4 mit eingelegten Wäschestücken 12 ergeben können, ausgeglichen werden können, ohne dass sich das Gehäuse 2 bewegt. Über eine bewegliche gummielastische Manschette 19 ist der Laugenbehälter 3 dichtend mit dem Gehäuse 2 und einer in Figur 1 nicht sichtbaren verschließbaren Tür 18 verbunden. Durch Öffnen der Tür 18 ist der Innenraum 6 zugänglich für einen Benutzer, um Wäschestücke 12 hinein zu bringen oder heraus zu nehmen.

Figur 2 zeigt eine schematisierte und aufgeschnittene Seitenansicht der in Figur 1 dargestellten Wäschepflegemaschine 1. In Ergänzung der Figur 1 zeigt Figur 2 einen zweiten Einlass 23 für Prozessflüssigkeit, welche nicht zum ersten Einlass 22 an einem rückseitigen Ende des Laugenbehälters 3 führt, sondern zur Manschette 19. Auch ist in Figur 2 die Tür 20 schematisiert, der Übersicht halber ohne Scharniere, Riegel, Bedienelemente und transparente Teile, dargestellt. Schematisch angedeutet ist auch der Motor 13 für die Trommel 4, welchem Motor 13 eventuell eine Transmission und Lager- und Dichtungseinrichtungen für die Trommel 4 zugeordnet sind. Dargestellt sind auch die auf dem perforierten Mantel 7 der Trommel 4 aufliegenden Wäschestücke 12. In Figur 2 deutlich zu erkennen ist auch die Drehachse 5.

Fig. 1 zeigt auch am Mantel 7 befestigte Mitnehmer 11, durch welche die in Fig. 2 gezeigten Wäschestücke 12 beim Drehen der Trommel 4 hochhebbar sind, so dass sie durch die Drehung der Trommel 4 eine Bewegung ausführen. Diese Bewegung kann ein Rollen auf dem Mantel 7 sein, bei dem die Wäschestücke 12 sich ein- und auf dem Mantel 7 abrollen, wie es bei eher langsamem Drehen der Trommel der Fall ist. Die Bewegung kann auch ein Fallen sein, wenn bei etwas schnellerem Drehen der Trommel 4 eines der Wäschestücke 12 durch einen Mitnehmer eine Strecke weit angehoben wird, bis es von dem Mitnehmer 11 abund auf den Mantel 7 zurückfällt. Bei ausreichend schnellem Drehen der Trommel 4, wie es beim Schleudern vorkommt, liegen die Wäschestücke weitgehend fest am Mantel 7 an, ohne von diesem abzufallen. Auch Zwischenformen zwischen Rollen und Fallen sowie Fallen und Anliegen sind möglich, je nach den durch das Drehen der Trommel 4 verursachten Zentrifugalkräfte.

Zum Bestimmen einer mechanischen Einwirkung auf Wäschestücke 12 bei deren pflegender Behandlung in der Wäschepflegemaschine 1 wird mittels eines Leistungssensors 14 ein Leistungswert des Motors 13 erfasst, welcher zum Bestimmen der mechanischen Einwirkung auf die Wäschestücke 12 ausgewertet wird. Der Motor 13 ist insbesondere und gemäß üblicher Praxis ein elektrischer Motor 13. Der Leistungssensor 14 ist in Fig. 2 zur Verdeutlichung der Funktionalität direkt am Motor 13 gezeigt. Dies muss im Konkreten nicht der Fall sein. Der Leistungssensor 14 kann ein elektrischer Sensor sein, der an irgendeiner geeigneten Stelle der elektrischen Zuleitungen zum Motor 13 eingefügt ist. Er kann auch in dem Programm, welches die Wäschepflegemaschine 1 steuert, als Unterprogramm enthalten sein und den Leistungswert indirekt aus vorhandenen anderen Daten ableiten.

Der Leistungswert kann einen die zur Bewegung der Trommel 4 zugeführte Leistung beschreibenden Wert oder mehrere solcher Werte umfassen. Vorliegend werden die Motordrehzahl 27 des Motors 13 als Maß für die Rotationsgeschwindigkeit der Trommel 4 und der Motorstrom 28 als Maß für das auf die Trommel 4 einwirkende Drehmoment bestimmt. Aus diesen beiden Werten lässt sich die vom Motor 13 abgegebene Leistung durch Multiplikation bestimmen.

Zusätzlich ist an der Tür 18 ein Videobildsensor 15 angeordnet, durch welchen zusätzlich ein Videobild 16 der sich im Innenraum 6 bewegenden Wäschestücke 12 erfasst wird, wobei aus dem Videobild 16 Daten der Bewegungen der Wäschestücke 12 ermittelt und zum Bestimmen der mechanischen Einwirkung auf die Wäschestücke 12 ausgewertet werden.

Die Bestimmung der mechanischen Einwirkung erfolgt, während die Trommel 4 von dem Motor 13 mit einer im Wesentlichen konstanten Rotationsgeschwindigkeit gedreht wird, wobei diese Rotationsgeschwindigkeit zum Waschen der Wäschestücke 12 bestimmt, also mit einer solchen identisch, ist. Die Daten der Bewegungen der Wäschestücke 12 umfassen dabei Orte, Bewegungsrichtungen und Beschleunigungen der Wäschestücke 12. Das Aufnehmen des Leistungswerts und das Aufnehmen des Videobildes 16 erfolgen jeweils über einen Zeitraum, welcher mehreren vollständigen Drehungen der Trommel 4 entspricht. Speziell mag dieser Zeitraum etwa drei vollständigen Drehungen der Trommel 4 entsprechen, wobei die Trommel 4 mit im Wesentlichen konstanter Rotationsgeschwindigkeit gedreht wird. Während dieses Zeitraums werden zueinander synchrone Reihen von Einzelwerten des Leistungswerts und Teilbildern des Videobildes erfasst und zueinander synchrone Einzelwerte und Teilbilder untereinander korreliert, wobei Beiträge jedes Wäschestücks 12 zu den Einzelwerten abgeschätzt werden.

Zum Bestimmen der mechanischen Einwirkung für jedes Wäschestück 12 wird die Bewegung in eine der Klassen "rollend", "rollend-fallend", "fallend", "fallend-anliegend", "anliegend" und "undefiniert" klassifiziert, wobei das Wäschestück 12 in den Klassen "rollend" und "rollend-fallend" bei seiner Bewegung ganz oder teilweise über den Mantel 7 abrollt, in den Klassen "rollend-fallend" und "fallend" teilweise oder ganz von dem Mantel 7 nach Transport nach oben abfällt und in den Klassen "fallend-anliegend" und "anliegend" teilweise oder ganz an dem Mantel 7 anliegt und in der Klasse "undefiniert" keiner der anderen Klassen zuordenbar ist.

Das Bestimmen der mechanischen Einwirkung erfolgt mittels eines Machine-Learning-Prozesses, wobei der Machine-Learning-Prozess mittels einer Support-Vector-Machine, Logistischer Regression, Entscheidungsbäumen oder eines trainierten neuronalen Netzes abläuft.

Das Verfahren zum, Bestimmen der mechanischen Einwirkung auf Wäschestücke 12 wird insbesondere bei einem Wäschebehandlungsprozesses eingesetzt, wobei die Rotationsgeschwindigkeit der Trommel 4 zumindest zeitweise in Abhängigkeit von der mechanischen Einwirkung auf die Wäschestücke 12 gesteuert wird. Dies erfolgt insbesondere derart, dass die mechanische Einwirkung mit einem vorgegebenen Zielwert übereinstimmt. Das Verfahren ist aber auf die Anwendung in einem tatsächlichen Wäschebehandlungsprozess nicht beschränkt und kann auch im Rahmen der Entwicklung eines Wäschebehandlungsprozesses oder einer entsprechenden Wäschepflegemaschine 1 angewendet werden. Auch ist eine Verwendung denkbar in einem Zusammenhang, in dem Textilien auf ihre Eignung für Wäschestücke, die üblicherweise in einer haushaltsüblichen Wäschepflegemaschine 1 gepflegt werden, untersucht werden, oder in dem ein Wäschepflegeprozess für ein bestimmtes textiles Material entworfen wird.

Vorliegend ist die Wäschepflegemaschine 1 eingerichtet zum Waschen und Entfeuchten der Wäschestücke 12, und damit insbesondere ausgestaltet als Waschmaschine 1. Dies schließt die Anwendung der oben dargelegten Lehren an einer Wäschepflegemaschine 1, die zusätzlich oder ausschließlich zum Trocknen von Wäschestücken 12 ausgelegt ist, nicht aus.

Figur 3 zeigt eine Darstellung des Klassifizierungsprozesses für die Bewegungen der Wäschestücke 12 und die daraus folgende Bestimmung der mechanischen Einwirkung auf die Wäschestücke 12. Demnach wird ein Signal eines Videobildes 16 der mit den Wäschestücken 12 rotierenden Trommel 4, ein Signal der Motordrehzahl 27 - als Maß für die Rotationsgeschwindigkeit der Trommel 4 - und ein Signal des Motorstroms 28 - als Maß für das auf die Trommel 4 jeweils einwirkende Drehmoment - einer Messwertaufnahmeeinheit 29 in der Steuereinrichtung 17 zugeführt. Von der Messwertaufnahmeeinheit 29 gelangen diese Signale zu einer Vorverarbeitungseinheit 30 in der Steuereinrichtung 17, die die zugeführten Signale einer Vorverarbeitung unterzieht, die Signale der Motordrehzahl 27 und des Motorstroms 28 beispielsweise einer Glättung, das Signal des Videobildes 16 einer Analyse auf in der Trommel 4 vorhandene Wäschestücke 12 und deren aus dem Videobild 16 erkennbaren Bewegung, und alle Signale und der aus ihnen abgeleiteten Information einer zeitlichen Korrelierung wie oben beschrieben.

Entsprechende weiterverarbeitete Signale gelangen schließlich zu einer Auswertungseinheit 31 in der Steuereinrichtung 17, welche als Ergebnis die sechs Klassifizierungen 32 der Wäschestücke 12 mit den Klassen "rollend", "rollend-fallend", "fallend", "fallend-anliegend", "anliegend" und "undefiniert" liefert. Aus diesen Klassifizierungen sind sodann die mechanischen Einwirkungen auf jedes Wäschestück 12 aus einer (gegebenenfalls modellhaft beschriebenen und vorab ausgewerteten) Betrachtung der entsprechenden Trajektorie ableitbar. Dies kann erfolgen durch Verwendung der Klassen als Koordinaten einer entsprechend vieldimensionalen Matrix, welche die Werte der jeweiligen mechanischen Beanspruchungen als Matrixelemente enthält. Statt einer solchen Matrix kann das Bestimmen der mechanischen Einwirkung mittels eines Machine-Learning-Prozesses erfolgen, wobei der Machine-Learning-Prozess insbesondere mittels einer Support-Vector-Machine, Logistischer Regression, Entscheidungsbäumen oder eines trainierten neuronalen Netzes abläuft.

Figur 4 zeigt ein beispielhaftes Ergebnis einer Verarbeitung der Signale der Motordrehzahl 17, des Motorstroms 18 und des Videosignals 16 und die daraus resultierende Klassifizierung der Wäschestücke 12 für vier unterschiedliche Füllmengen an Wäschestücken, wobei die Klassifizierung durch unterschiedliche Schattierungen der Datenpunkte dargestellt ist. Die dargestellten Klassen sind "rollend" ("rolling" in Fig. 4), "rollend-fallend" ("roll-fall" in Fig. 4), "fallend" ("falling" in Fig. 4), "fallend-anliegend" ("roll-fallrot" in Fig. 4) und "anliegend" ("rotating" in Fig. 4), wobei die Klasse "rollend" in Fig. 4 nicht erscheint - sie wäre am rechten oberen Rand der Figur zu lokalisieren. Die Einheiten des Diagramms sind beliebig und durch die konkret gewählte Skalierung der Daten bestimmt. Der Titel des Diagramms weist das Diagramm als Ergebnis einer "Principal Component Analysis" (PCA) aus, wobei die auf der Abszisse aufgetragene "Principal Component 1" die Motordrehzahl 27 und die auf der Ordinate aufgetragene "Principal Component 2" der Motorstrom 28 ist, jeweils in beliebigen und durch die Datenverarbeitung vorgegebenen Einheiten. Auf der Abszisse liegen hohe Motordrehzahlen links, niedrige Motodrehzahlen rechts; auf der Ordinate hohe Motorströme unten, niedrige Motorströme oben. Die unterschiedlich schattierten Datenpunkte auf den linken aufsteigenden Flanken gehören der Klasse "anliegend" an - hoher Motorstrom bei hoher Motordrehzahl. Vom jeweiligen linken Maximum bis zur halben fallenden Flanke erscheinen Datenpunkte der Klasse "fallend-anliegend", nach rechts gefolgt von Datenpunkten der Klasse ""fallend" und - auf der rechten aufsteigenden Flanke - von Datenpunkten der Klasse "rollend-fallend". Aus dem Diagramm ist ersichtlich, dass die Beziehung zwischen Motorstrom und Motordrehzahl nicht eindeutig ist, aber unter Hinzuziehung der Videodaten unter Auswertung der Bewegungen einzelner Wäschestücke eindeutig wird und entsprechende Rückschlüsse zulässt. Insbesondere kann aus einem Teilbild der Videobilder Orte innerhalb der Trommel 4 ermitteln, an denen sich Wäschestücke 12 während der Aufnahme der Videodaten befinden, und durch eine Korrelation einzelner Teilbilder eine Veränderung der ermittelten Orte, wodurch die Bewegungen der Wäschestücke 12 in Bezug auf den Ort, der Bewegungsrichtung, der Geschwindigkeit und/oder der Beschleunigung der erfassten Wäschestücke 12 abgeleitet werden können.

Figur 5 zeigt schließlich das Signal des Motorstroms 28 allein und belegt somit, dass der Motorstrom 28 Signaturen aufweist, die auf die Bewegung der Wäschestücke 12 in der Trommel 4 hindeuten und durch ihre starke Strukturierung Rückschlüsse auf einzelne Wäschestücke 12 und deren Bewegungen in der Trommel 4 erlauben. Es macht sich im Motorstrom 28 bemerkbar, wenn ein Wäschestück 12 auf dem Mantel 7 der Trommel 4 aufliegt und nach oben gefördert wird, und wenn es bei Erreichen einer bestimmten Höhe von der Trommel 4 abfällt, wie dies auch aus dem Diagramm der Figur 4 erkennbar ist. Der Rückschluss auf die Bewegungen eines einzelnen Wäschestücks 12 aus dem Motorstrom 28 allein - oder aus der Motordrehzahl 27 allein oder der Kombination von Motordrehzahl 27 und Motorstrom 28 - ist allerdings schwierig, wenn überhaupt praktikabel. Die Zusammenschau beider Leistungswerte des Motors 13 mit dem Videobild 16 liefert aber eine Zuordnung zwischen Strukturen im Verlauf der Motordrehzahl 27 und des Motorstroms 28 und einzelnen Wäschestücken 12 und gestattet damit eindeutige und klare Aussagen über die mechanische Einwirkung auf die Wäschestücke 12.

Erfindungsgemäß erfolgt eine präzise Erfassung der Bewegung der Wäschestücke, wobei im Wesentlichen jedes einzelne Wäschestück betrachtet und die mechanische Einwirkung auf dieses Wäschestück bestimmt werden kann. Damit ist es möglich, einen vorgegebenen Wäschepflegeprozess hinsichtlich der damit verbundenen mechanischen Einwirkung auf die gepflegt werdenden Wäschestücke auszuwerten. Damit ist es auch möglich, einen vorgegebenen Wäschepflegeprozess zu optimieren, insbesondere durch Einführung fest bestimmter Änderungen oder durch Steuerung in Abhängigkeit von der während des Prozesses laufend bestimmten mechanischen Einwirkung.

### Bezugszeichenliste

1 Wäschepflegemaschine, Waschmaschine
2 Gehäuse
3 Laugenbehälter
4 Trommel
5 Drehachse
6 Innenraum
7 Mantel
8 Stirnboden
9 Rückwand
10 Spalt
11 Mitnehmer
12 Wäschestücke
13 Motor
14 Leistungssensor
15 Videobildsensor
16 Videobild
17 Steuereinrichtung
18 Tür
19 Manschette
20 Einlassanordnung, Einspülschale
21 Einlassanordnung, Einlass-Siphon
22 Einlassanordnung, erster Einlass
23 Einlassanordnung, zweiter Einlass
24 Auslassanordnung, Auslass am Laugenbehälter
25 Auslassanordnung, Pumpe
26 Auslassanordnung, Auslass-Siphon
27 Motordrehzahl
28 Motorstrom
29 Messwertaufnahmeeinheit
30 Vorverarbeitungseinheit
31 Auswertungseinheit
32 Klassifizierungen

## Patentansprüche

1. Verfahren zum Bestimmen einer mechanischen Einwirkung auf Wäschestücke (12) bei deren pflegender Behandlung in einer Wäschepflegemaschine (1), welche eine darin angeordnete und mittels eines Motors (13) um eine im Wesentlichen horizontale Drehachse (5) gedrehte Trommel (4) mit einem Innenraum (6) aufweist, in welchem die Wäschestücke (12) aufgenommen sind, wobei die Trommel (4) einen etwa zylindrischen Mantel (7) aufweist, auf welchem zumindest ein Mitnehmer (11) zum Mitnehmen der Wäschestücke (12) beim Drehen der Trommel (4) angeordnet ist, und bei welchem Verfahren ein Leistungswert (16, 17) des Motors (13) erfasst wird, welcher zum Bestimmen der mechanischen Einwirkung auf die Wäschestücke (12) ausgewertet wird, wobei zusätzlich ein Videobild (16) der sich im Innenraum (6) bewegenden Wäschestücke (12) erfasst wird und aus dem Videobild (16) Daten der Bewegungen der Wäschestücke (12) ermittelt werden, wobei die aus dem Videobild (16) ermittelten Daten zum Bestimmen der mechanischen Einwirkung auf die Wäschestücke (12) ausgewertet werden, **dadurch gekennzeichnet, dass** das Aufnehmen des Leistungswerts und das Aufnehmen des Videobildes (16) jeweils über einen Zeitraum erfolgt, welcher mehreren vollständigen Drehungen der Trommel (4) entspricht, und über den Zeitraum zueinander synchrone Reihen von Einzelwerten des Leistungswerts und Teilbildern des Videobildes (16) erfasst werden und bei dem synchrone Einzelwerte und Teilbilder untereinander korreliert werden, wobei Beiträge jedes Wäschestücks (12) zu den Einzelwerten abgeschätzt werden.

2. Verfahren nach Anspruch 1, bei dem die Bestimmung der mechanischen Einwirkung erfolgt, während die Trommel (4) von dem Motor (13) mit einer im Wesentlichen konstanten Rotationsgeschwindigkeit gedreht wird.

3. Verfahren nach Anspruch 2, bei dem die Rotationsgeschwindigkeit zum Waschen der Wäschestücke (12) bestimmt ist.

4. Verfahren nach einem der Ansprüche 2 und 3, bei dem die Daten der Bewegungen der Wäschestücke (12) Orte, Bewegungsrichtungen und Beschleunigungen der Wäschestücke (12) umfassen.

5. Verfahren nach einem der vorigen Ansprüche, bei dem der Zeitraum etwa drei vollständigen Drehungen der Trommel (4) entspricht, wobei die Trommel (4) mit im Wesentlichen konstanter Rotationsgeschwindigkeit gedreht wird.

6. Verfahren nach einem der vorigen Ansprüche, bei dem zum Bestimmen der mechanischen Einwirkung für jedes Wäschestück (12) die Bewegung in eine der Klassen "rollend", "rollend-fallend", "fallend", "fallend-anliegend", "anliegend" und "undefiniert" klassifiziert wird, wobei das Wäschestück (12) in den Klassen "rollend" und "rollend-fallend" bei seiner Bewegung ganz oder teilweise über den Mantel (7) abrollt, in den Klassen "rollend-fallend" und "fallend" teilweise oder ganz von dem Mantel (7) nach Transport nach oben abfällt und in den Klassen "fallend-anliegend" und "anliegend" teilweise oder ganz an dem Mantel (7) anliegt und in der Klasse "undefiniert" keiner der anderen Klassen zuordenbar ist.

7. Verfahren nach einem der vorigen Ansprüche, bei dem das Bestimmen der mechanischen Einwirkung mittels eines Machine-Learning-Prozesses erfolgt, wobei der Machine-Learning-Prozess mittels einer Support-Vector-Machine, Logistischer Regression, Entscheidungsbäumen oder eines trainierten neuronalen Netzes abläuft.

8. Verfahren nach einem der vorigen Ansprüche, welches bei einem Wäschebehandlungsprozesses eingesetzt wird, wobei die Rotationsgeschwindigkeit der Trommel (4) zumindest zeitweise in Abhängigkeit von der mechanischen Einwirkung auf die Wäschestücke (12) gesteuert wird.

9. Verfahren nach Anspruch 8, bei dem die Rotationsgeschwindigkeit derart gesteuert wird, dass die mechanische Einwirkung mit einem vorgegebenen Zielwert übereinstimmt.

10. Wäschepflegemaschine (1), umfassend einen Laugenbehälter (3) zum Aufnehmen einer Prozessflüssigkeit, wobei die Trommel (4) in dem Laugenbehälter (3) angeordnet ist und der Mantel (7) mit dem Laugenbehälter (3) einen Spalt (10) bildet, eine Einlassanordnung (20, 21, 22, 23) zum Einlassen der Prozessflüssigkeit in den Laugenbehälter (3), eine Auslassanordnung (24, 25, 26) zum Auslassen der Prozessflüssigkeit aus dem Laugenbehälter (3), einen dem Motor (13) zugeordneten Leistungssensor (14) zum Aufnehmen des Leistungswerts, sowie eine Steuereinrichtung (17), welcher der Leistungswert zuführbar ist und welche eingerichtet ist, um die mechanische Einwirkung aus dem Leistungswert zu bestimmen, wobei die Wäschepflegemaschine einen in den Innenraum (6) gerichteten Videobildsensor (15) zum Aufnehmen eines Videobildes (16) umfasst und der Steuereinrichtung (17) das Videobild (16) zuführbar ist, **dadurch gekennzeichnet, dass** die Wäschepflegemaschine zum Durchführen des Verfahrens gemäß einem der vorigen Ansprüche eingerichtet ist.

11. Wäschepflegemaschine (1) nach Anspruch 10, bei der der Laugenbehälter (3) über eine bewegliche Manschette (19) mit dem Gehäuse (2) verbunden und durch eine Tür (18) verschließbar ist, wobei der Videobildsensor (15) in der Tür (18) angeordnet ist.

12. Wäschepflegemaschine (1) nach einem der Ansprüche 10 und 11, bei der der Motor (13) ein elektrischer Motor ist und bei der der Leistungssensor (14) bestimmt ist zur Messung einer von dem Motor (13) aufgenommenen elektrischen Leistung.

13. Wäschepflegemaschine (1) nach einem der Ansprüche 10 bis 12, welche eingerichtet ist zum Waschen und Entfeuchten der Wäschestücke (12), und insbesondere eine Waschmaschine (1) ist.

## Claims

1. Method for determining a mechanical effect on pieces of laundry (12) during their careful handling in a laundry care machine (1), which has a drum (4), with an internal space (6), arranged therein and rotated about a substantially horizontal axis of rotation (5) by means of a motor (13), in which internal space the pieces of laundry (12) are accommodated, wherein the drum (4) has an approximately cylindrical casing (7), upon which at least one agitator (11) for agitating the items of laundry (12) upon rotation of the drum (4) is arranged, and in which method a power value (16, 17) of the motor (13) is captured, which is evaluated in order to determine the mechanical effect on the pieces of laundry (12), wherein in addition a video image (16) of the pieces of laundry (12) moving in the internal space (6) is captured and data of the movements of the pieces of laundry (12) is determined from the video image (16), wherein the data determined from the video image (16) is evaluated in order to determine the mechanical effect on the pieces of laundry (12),
**characterised in that**
the capture of the power value and the capture of the video image (16) is carried out in each case over a period of time which corresponds to a number of complete rotations of the drum (4), and series of individual values, which are in synchrony with one another, of the power value and partial images of the video image (16) are captured over the period of time and during which synchronous individual values and partial images are correlated with one another, wherein contributions of each piece of laundry (12) to the individual values are estimated.

2. Method according to claim 1, in which the determination of the mechanical effect is carried out while the drum (4) is rotated by the motor (13) with a substantially constant rotational speed.

3. Method according to claim 2, in which the rotational speed for washing the pieces of laundry (12) is determined.

4. Method according to one of claims 2 and 3, in which the data of the movements of the pieces of laundry (12) comprise locations, directions of movement and accelerations of the pieces of laundry (12).

5. Method according to one of the preceding claims, in which the period of time corresponds to approximately three complete rotations of the drum (4), wherein the drum (4) is rotated with a substantially constant rotational speed.

6. Method according to one of the preceding claims, in which in order to determine the mechanical effect for each piece of laundry (12), the movement is classified into one of the categories "rolling", "rolling-dropping", "dropping", "dropping-resting", "resting" and "undefined", wherein the piece of laundry (12) in the categories "rolling" and "rolling-dropping" rolls off entirely or partially over the casing (7) upon its movement, in the categories "rolling-dropping" and "dropping" drops partially or entirely from the casing (7) after upward transportation and in the categories "dropping-resting" and "resting" rests partially or entirely on the casing (7) and in the category "undefined" cannot be assigned to any of the other categories.

7. Method according to one of the preceding claims, in which the determination of the mechanical effect is carried out by means of a machine learning process, wherein the machine learning process proceeds by means of a support vector machine, logistical regression, decision trees or a trained neural network.

8. Method according to one of the preceding claims, which is used in a laundry treatment process, wherein the rotational speed of the drum (4) is controlled at least occasionally as a function of the mechanical effect on the pieces of laundry (12).

9. Method according to claim 8, in which the rotational speed is controlled so that the mechanical effect corresponds to a predetermined target value.

10. Laundry care machine (1), comprising an outer tub (3) for receiving a process liquid, wherein the drum (4) is arranged in the outer tub (3) and the casing (7) with the outer tub (3) forms a gap (10), an inlet arrangement (20, 21, 22, 23) for admitting the process liquid into the outer tub (3), an outlet arrangement (24, 25, 26) for discharging the process liquid out of the outer tub (3), a power sensor (14), assigned to the motor (13), for capturing the power value, and a control facility (17) to which the power value can be supplied and which is designed to determine the mechanical effect from the power value, wherein the laundry care machine comprises a video image sensor (15) directed into the internal space (6) for capturing a video image (16) and the video image (16) can be supplied to the control device (17), **characterised in that** the laundry care machine is designed to carry out the method according to one of the preceding claims .

11. Laundry care machine (1) according to claim 10, in which the outer tub (3) is connected to the housing (2) by way of a moveable collar (19) and can be closed off by a door (18), wherein the video image sensor (15) is arranged in the door (18).

12. Laundry care machine (1) according to one of claims 10 and 11, in which the motor (13) is an electric motor and in which the power sensor (14) is determined in order to measure an electrical power received by the motor (13).

13. Laundry care machine (1) according to one of claims 10 to 12, which is designed to wash and dehumidify the pieces of laundry (12), and is in particular a washing machine (1).

## Revendications

1. Procédé pour la détermination d'une action mécanique sur des pièces de linge (12) lors de leur traitement d'entretien dans une machine d'entretien du linge (1), laquelle présente un tambour (4) disposé à l'intérieur et mis en rotation au moyen d'un moteur (13) autour d'un axe de rotation (5) essentiellement horizontal, avec un espace intérieur (6) dans lequel les pièces de linge (12) sont accueillies, dans lequel le tambour (4) présente un manteau (7) approximativement cylindrique sur lequel est disposé au moins un entraîneur (11) pour l'entraînement des pièces de linge (12) lors de la rotation du tambour (4), et dans lequel procédé une valeur de puissance (16, 17) du moteur (13) est détectée, laquelle est évaluée pour la détermination de l'action mécanique sur les pièces de linge (12), dans lequel une image vidéo (16) des pièces de linge (12) se déplaçant dans l'espace intérieur (6) est en outre saisie et des données des déplacements des pièces de linge (12) sont établies à partir de l'image vidéo (16), dans lequel les données établies à partir de l'image vidéo (16) sont évaluées pour la détermination de l'action mécanique sur les pièces de linge (12), **caractérisé en ce que** l'enregistrement de la valeur de puissance et l'enregistrement de l'image vidéo (16) s'effectuent respectivement sur une période de temps qui correspond à plusieurs rotations complètes du tambour (4), et des séries synchrones de valeurs individuelles de la valeur de puissance et d'images partielles de l'image vidéo (16) sont saisies sur la période de temps, et dans lequel les valeurs individuelles et les images partielles synchrones sont corrélées entre elles, dans lequel les contributions de chaque pièce de linge (12) sont estimées par rapport aux valeurs individuelles.

2. Procédé selon la revendication 1, dans lequel la détermination de l'action mécanique s'effectue pendant que le tambour (4) est mis en rotation par le moteur (13) à une vitesse de rotation essentiellement constante.

3. Procédé selon la revendication 2, dans lequel la vitesse de rotation pour le lavage des pièces de linge (12) est déterminée.

4. Procédé selon l'une des revendications 2 et 3, dans lequel les données des déplacements des pièces de linge (12) comprennent les emplacements, les sens de déplacement et les accélérations des pièces de linge (12).

5. Procédé selon l'une des revendications précédentes, dans lequel la période correspond à environ trois rotations complètes du tambour (4), dans lequel le tambour (4) est mis en rotation à une vitesse de rotation essentiellement constante.

6. Procédé selon l'une des revendications précédentes, dans lequel, pour la détermination de l'action mécanique pour chaque pièce de linge (12), le déplacement est classé dans l'une des classes « roulant », « roulant-tombant », « tombant », « tombant-appliqué », « appliqué » et « indéfini », dans lequel la pièce de linge (12), se déroule intégralement ou partiellement sur le manteau (7) lors de son déplacement dans les classes « roulant » et « roulant-tombant », tombe partiellement ou intégralement du manteau (7) après transport vers le haut dans les classes « roulant-tombant » et « tombant », et est partiellement ou intégralement appliquée contre l'enveloppe (7) dans les classes « tombant-appliqué » et « appliqué », et ne peut être attribuée à aucune des autres classes dans la classe « indéfini ».

7. Procédé selon l'une des revendications précédentes, dans lequel la détermination de l'action mécanique s'effectue au moyen d'un processus d'apprentissage automatique, dans lequel le processus d'apprentissage automatique se déroule au moyen d'une machine vectorielle de support, d'une régression logistique, d'arbres de décision ou d'un réseau neuronal entraîné.

8. Procédé selon l'une des revendications précédentes, qui est utilisé dans un processus de traitement du linge, dans lequel la vitesse de rotation du tambour (4) est commandée au moins par intermittence en fonction de l'action mécanique sur les pièces de linge (12).

9. Procédé selon la revendication 8, dans lequel la vitesse de rotation est commandée de sorte que l'action mécanique correspond à une valeur cible prédéterminée.

10. Machine d'entretien du linge (1), comprenant une cuve de lavage (3) pour l'accueil d'un liquide de traitement, dans lequel le tambour (4) est disposé dans la cuve de lavage (3) et le manteau (7) forme une fente (10) avec la cuve de lavage (3), un agencement d'admission (20, 21, 22, 23) pour l'admission du liquide de traitement dans la cuve de lavage (3), un agencement de sortie (24, 25, 26) pour la sortie du liquide de traitement hors de la cuve de lessive (3), un capteur de puissance (14) affecté au moteur (13) pour l'enregistrement de la valeur de puissance, ainsi qu'un dispositif de commande (17) auquel la valeur de puissance peut être alimentée et qui est aménagé pour déterminer l'action mécanique à partir de la valeur de puissance, dans lequel la machine d'entretien du linge comprend un capteur d'images vidéo (15) dirigé dans l'espace intérieur (6) pour l'enregistrement d'une image vidéo (16) et l'image vidéo (16) peut être acheminée au dispositif de commande (17), **caractérisée en ce que** la machine d'entretien du linge est aménagée pour la réalisation du procédé selon l'une des revendications précédentes.

11. Machine d'entretien du linge (1) selon la revendication 10, dans laquelle la cuve de lavage (3) est reliée au carter (2) par une coupelle mobile (19) et peut être fermée par une porte (18), dans laquelle le capteur d'images vidéo (15) est disposé dans la porte (18).

12. Machine d'entretien du linge (1) selon l'une des revendications 10 et 11, dans laquelle le moteur (13) est un moteur électrique et dans laquelle le capteur de puissance (14) est destiné à la mesure d'une puissance électrique absorbée par le moteur (13).

13. Machine d'entretien du linge (1) selon l'une des revendications 10 à 12, laquelle est aménagée pour le lavage et la déshumidification des pièces de linge (12), et est en particulier un lave-linge (1).
